# EUROPÄISCHE PATENTSCHRIFT

(11) **EP 0 148 336 B1**
(45) Veröffentlichungstag und Bekanntmachung des Hinweises auf die Patenterteilung: **19.08.1987**
(21) Anmeldenummer: 84112403.5
(22) Anmeldetag: 15.10.1984
(51) Int. Cl.: C21C 7/072

(54) **Gasspülstein für metallurgische Gefässe**
Gas flushing plug for metallurgical vessels
Brique pour lavage au gaz pour récipients métallurgiques

(30) Priorität: 17.11.1983 DE 3341491
(43) Veröffentlichungstag der Anmeldung: 17.07.1985
(73) Patentinhaber: Radex Deutschland Aktiengesellschaft für feuerfeste Erzeugnisse, 56220 Urmitz (DE)
(72) Erfinder: Höffgen, Hans, Dipl.-Ing., D-5410 Höhr-Grenzhausen (DE)
(74) Vertreter: Becker, Thomas, Dr., Dipl.-Ing.

## Beschreibung

Die Erfindung betrifft einen Gasspülstein für metallurgische Gefäße, bestehend aus einem in die Wand oder den Boden des Gefäßes einsetzbaren gasdurchlässigen Formstein mit gerichteter Porosität, die in einem Ringbereich des Formsteins ausgebildet ist, einer den Formstein teilweise umgebenden gasdichten Blechumkleidung, die aus einem sich um die seitliche Umfangsfläche des Formsteins erstreckenden Blechmantel und einem die äußere Stirnfläche des Formsteins überdeckenden Blechdeckel zusammengeschweißt ist, sowie einem Gaszuführungsrohr, das an den Rand einer mittigen Gaseintrittsöffnung des Blechdeckels angeschweißt ist.

Aus der Radex-Rundschau, Heft 3, September 1983, Radenthein, sind Gasspülsteine bekannt, die über ihren gesamten Querschnitt in gleichmäßiger Verteilung mit einer gerichteten Porosität versehen sind. Bei derartigen Gasspülsteinen wird darauf vertraut, daß das Spülgas durch den Spalt zwischen der äußeren Stirnfläche des Formsteins und dem Blechboden radial nach außen hindurchdringt und dann entsprechend dem Prinzip des geringsten Zwangs durch die Poren nach oben strömt und in die Schmelze gelangt. Dabei besteht jedoch das Problem, daß die einzelnen Bohrungen ungleichmäßig mit dem Spülgas beaufschlagt werden, so daß keine optimale Ausnutzung des Spülsteins erfolgen kann.

Ferner ist es bekannt, die gerichtete Porosität bei Gasspülsteinen in Ringbereichen anzuordnen. Bei diesen Gasspülsteinen ist jedoch das Problem einer gleichmäßigen Beaufschlagung der Durchgänge über den Ringbereich nicht gelöst.

Der Erfindung liegt die Aufgabe zugrunde, einen Gasspülstein derart auszubilden, daß insbesondere der mit gerichteter Porosität versehene Ringbereich optimal für den Gasdurchtritt ausgenutzt wird.

Erfindungsgemäß wird diese Aufgabe dadurch gelöst, daß vor dem Eintrittsquerschnitt des Ringbereichs mit gerichteter Porosität ein ringförmiger Sammelraum vorgesehen ist, daß der Anschlußbereich des mittigen Gaszuführungsrohrs über mindestens einen parallel zur äußeren Stirnfläche des Formsteins verlaufenden Verbindungskanal mit dem ringförmigen Sammelraum in Verbindung steht und daß der Verbindungskanal schräg in den ringförmigen Sammelraum mündet.

Durch die erfindungsgemäße Konstruktion wird erreicht, daß sich vor dem gesamten Ringbereich, der mit der gerichteten Porosität versehen ist, zuverlässig eine gleichmäßige Druckverteilung einstellt, so daß aufgrund der einheitlichen Druckverhältnisse eine gleichmäßige Durchströmung des Spülsteins erzielt wird. Durch die tangentiale Strömungskomponente wird in dem ringförmigen Sammelraum eine rotierende Gasströmung erzeugt, durch die die Einstellung der gleichmäßigen Druckverteilung beschleunigt wird.

Um die Strömungsführung optimal zu gestalten, ist der Verbindungskanal zweckmäßig spiralförmig ausgebildet. Je nach Größe des Steins sind vorzugsweise mehrere Verbindungskanäle in gleichmäßigen Abständen über den Umfang verteilt angeordnet, wobei sämtliche Verbindungskanäle unter dem gleichen Winkel schräg in den Sammelraum münden.

Die Gaseintrittsöffnung kann von einem kreisförmigen Eintrittsraum umgeben sein, wobei sich die Verbindungskanäle von dem Eintrittsraum zu dem ringförmigen Sammelraum erstrecken. Durch den erweiterten Eintrittsraum wird eine gleichmäßige Beaufschlagung sämtlicher über den Umfang verteilter Verbindungskanäle erreicht.

Der ringförmige Sammelraum, der Eintrittsraum sowie die Verbindungskanäle sind vorzugsweise durch sickenförmige Ausbauchungen des Blechdeckels gebildet. Durch diese konstruktive Maßnahme ist die Ausbildung sämtlicher Hohlräume und Kanäle sehr einfach herstellbar. Sie können in einem einzigen Arbeitsgang in dem Deckel der Blechumkleidung ausgebildet werden. Darüber hinaus entsteht dadurch für den Blechdeckel der Vorteil, daß seine Steifigkeit erheblich erhöht wird, so daß er selbst bei Beaufschlagung mit hohen Spülgasdrücken keine ungewollte Verformung erleidet. Es ist somit gewährleistet, daß die Strömungsführung stets gleichmäßig und optimal verläuft.

Die Erfindung ist in der Zeichnung beispielsweise veranschaulicht und im nachstehenden im einzelnen anhand der Zeichnung beschrieben. Es zeigen :
Figur 1 eine Ansicht eines Gasspülsteins in Richtung des Pfeiles aus Fig. 2 und
Figur 2 einen Schnitt entlang der Linie 11-11 aus Fig. 1.

Nach der Zeichnung besteht der Gasspülstein 1 im wesentlichen aus einem Formstein 2 aus porösem, feuerfestem Material, einer Blechumkleidung 3, die den Formstein 2 teilweise umgibt, sowie einem Gaszuführungsrohr 4.

Der Formstein 2 ist kegelstumpfförmig ausgebildet, wobei die größere Stirnfläche 5 des Formsteins 2, die im eingebauten Zustand des Gasspülsteins zur Außenseite des metallurgischen Gefäßes weist, die Eintrittsseite für das Spülgas ist.

In einem konzentrischen Ringbereich 6 des Formsteins 2 ist eine gerichtete Porosität ausgebildet, die aus einer Mehrzahl von Bohrungen 7 mit sehr kleinen Durchmessern besteht. Die Bohrungen 7, von denen in der Zeichnung nur die Mittellinien angedeutet sind, erstrecken sich von der äußeren Stirnfläche 5 bis zu der im eingebauten Zustand mit der Schmelze in Berührung kommenden inneren Stirnfläche des Formsteins 2.

An seiner Umfangsfläche ist der Formstein 2 mit einem Blechmantel 8 umgeben, während die äußere Stirnfläche 5 des Formsteins mit einem Blechdeckel 9 überdeckt ist. Der Blechdeckel 9 liegt an der äußeren Stirnfläche 5 des Formsteins 2 an und erstreckt sich bis zum äußersten Rand der Stirnfläche 5. In diesem äußeren Bereich ist der Rand des Blechmantels 8 über den Blechdeckel 9 umgebördelt und über eine rundumlaufende Schweißnaht 10 gasdicht mit diesem verbunden.

In seiner Mitte weist der Blechdeckel 9 eine Gaseintrittsöffnung 11 auf, die einen in Axialrichtung vorspringenden zylindrischen Rand trägt. Das Gaszuführungsrohr 4 ist gasdicht an die Gaseintrittsöffnung 11 angeschlossen, wobei das Ende des Gaszuführungsrohrs 4 formschlüssig in die Gaseintrittsöffnung 11 eingesteckt und über eine umlaufende Schweißnaht 13 außen mit dem Rand 12 gasdicht verbunden ist.

Unmittelbar an die Gaseintrittsöffnung 11 sohließt sich ein kreisförmiger Eintrittsraum 14 an, der durch eine Stanzung in den Blechdeckel 9 eingeformt ist. Ferner ist in den Blechdeckel eine umlaufende, sickenförmige Ausbauchung 15 eingearbeitet, die zwischen der Stirnfläche 5 des Formsteins 5 und dem Deckelmaterial einen Sammelraum 16 schafft, der unmittelbar vor dem Eintrittsquerschnitt des Ringbereichs 6 mit gerichteter Porosität verläuft.

Der Eintrittsraum 14 und der Sammelraum 16 sind über sechs spiralarmige Verbindungskanäle 17 miteinander verbunden. Die Verbindungskanäle 17 sind in gleicher Weise wie der Eintrittsraum 14 und der Sammelraum 16 durch sickenförmige Ausbauchungen 18 gebildet. Die sechs spiralarmigen Verbindungskanäle 17 sind in gleichmäßigen Abständen über den Umfang verteilt angeordnet und weisen denselben Richtungssinn auf.

Der Blechdeckel 9 kann mit all seinen sickenförmigen Ausbauchungen in einem einzigen Arbeitsgang hergestellt werden. Durch die Sicken erhält der Blechdeckel 9 eine sehr gute Stabilität und kann dadurch erheblichen Drücken standhalten, ohne sich zu verformen. Auch treten keine Verwerfungen des Deckels beim Anbringen der Schweißnähte 10 und 13 auf.

Das durch das Gaszuführungsrohr 4 in den Eintrittsraum 14 gelangende Spülgas verteilt sich gleichmäßig auf die sechs Verbindungskanäle 17 und gelangt von dort in den Sammelraum 16. Da das Spülgas mit einer starken Tangentialkomponente schräg in den Sammelraum 16 einströmt. wird in dem Sammelraum eine umlaufende Gasströmung erzeugt, so daß vor dem gesamten Eintrittsquerschnitt des Ringbereichs 6 mit gerichteter Porosität eine gleichmäßige Druckverteilung erzielt wird. Dadurch ist gewährleistet, daß der Gasspülstein über seinen Umfang gleichmäßig durchströmt wird.

Während der Eintrittsraum 14 und der Gassammelraum 16 etwa zwei bis drei Millimeter hoch sind. sind die Verbindungskanäle 17 nur etwa ein bis zwei Millimeter hoch. Die Breite der Verbindungskanäle 17 beträgt etwa fünf bis sechs Millimeter. Durch diese Dimensionierung wird in den Verbindungskanälen eine relativ hohe Strömungsgeschwindigkeit des Spülgases erzielt, die mit dazu beiträgt, daß in dem Sammelraum 16 eine gute Gasverteilung mit gleichmäßigen Druckverhältnissen erreicht wird.

Bei einer anderen, in der Zeichnung nicht dargestellten Ausführungsform sind der die Gaseintrittsöffnung umgebende Eintrittsraum, der ringförmige Sammelraum sowie die die beiden Räume verbindenden Kanäle durch Ausnehmungen an der äußeren Stirnseite des Formsteins ausgebildet. Bei diesem Ausführungsbeispiel kann der Blechdeckel völlig ebenflächig ausgebildet sein.

## Patentansprüche

1. Gasspülstein für metallurgische Gefäße, bestehend aus einem in die Wand oder den Boden des Gefäßes einsetzbaren gasdurchlässigen Formstein (2) mit gerichteter Porosität, die in einem Ringbereich (6) des Formsteins (2) ausgebildet ist, einer den Formstein (2) teilweise umgebenden gasdichten Blechumkleidung (3), die aus einem sich um die seitliche-Umfangsfläche des Formsteins (2) erstreckenden Blechmantel (8) und einem die äußere Stirnfläche des Formsteins (2) überdeckenden Blechdeckel (9) zusammengeschweißt ist, sowie einem Gaszuführungsrohr (4), das an den Rand einer mittigen Gaseintrittsöffnung (11) des Blechdeckels (9) angeschweißt ist, wobei vor dem Eintrittsquerschnitt des Ringbereichs (6) mit gerichteter Porosität ein ringförmiger Sammelraum (16) vorgesehen ist, der Anschlußbereich des mittigen Gaszuführungsrohrs (4) über mindestens einen parallel zur äußeren Stirnfläche (5) des Formsteins (2) verlaufenden Verbindungskanal (17) mit dem ringförmigen Sammelraum (16) in Verbindung steht und der Verbindungskanal (17) schräg in den ringförmigen Sammelraum (16) mündet.

2. Gasspülstein nach Anspruch 1, dadurch gekennzeichnet, daß der Verbindungskanal (17) spiralförmig ausgebildet ist.

3. Gasspülstein nach Anspruch 1 oder 2, dadurch gekennzeichnet, daß mehrere in gleichmäßigen Abständen über den Umfang verteilt angeordnete Verbindungskanäle (17) vorgesehen sind, die unter dem gleichen Winkel schräg in den ringförmigen Sammelraum (16) münden.

4. Gasspülstein nach einem der Ansprüche 1 bis 3, dadurch gekennzeichnet, daß die Gaseintrittsöffnung (11) des Blechdeckels (9) von einem kreisförmigen Eintrittsraum (14) umgeben ist und daß sich die Verbindungskanäle (17) von dem Eintrittsraum (14) zu dem ringförmigen Sammelraum (16) erstrecken.

5. Gasspülstein nach einem der Ansprüche 1 bis 4, dadurch gekennzeichnet, daß der ringförmige Sammelraum (16), der Eintrittsraum (14) sowie die Verbindungskanäle (17) durch sickenförmige Ausbauchungen des Blechdeckels (9) gebildet sind.

## Claims

1. Gas bubble brick for metallurgical vessels consisting of a gas-permeable shaped brick which can be installed in the wall or the bottom of the vessel and having directed porosity, which is designed in a ring region of the shaped brick, a gas-tight metal casing partially surrounding the shaped brick and welded together from a metal jacket extending around the lateral circumferential area of the shaped brick and a metal cover covering the outer face of the shaped brick, as well as a gas supply pipe, which is welded onto the rim of a central gas inlet orifice of the metal cover, characterised in that an annular collecting chamber (16) is provided in front of the inlet cross-section of the region (6) having directed porosity, and in that the connecting area of the gas supply pipe (4) is joined to the annular collecting chamber (16) via at least one joining channel (17).

2. Gas bubble brick according to claim 1, characterised in that the joining channel (17) is designed in the shape of a spiral.

3. Gas bubble brick according to claim 1-2, characterised in that several joining channels (17), arranged at regular intervals around the circumference, are provided and enter the annular collecting chamber (16) obliquely at the same angle.

4. Gas bubble brick according to claim 1-3, characterised in that the gas inlet orifice (11) of the metal cover (9) is surrounded by a circular inlet chamber (14) and in that the joining channels (17) extend from the inlet chamber (14) to the annular collecting chamber (16).

5. Gas bubble brick according to claim 1-4, characterised in that the annular collecting chamber (16), the inlet chamber (14) and the joining channels (17) are formed by bead-shaped bulges in the metal cover (9).

## Revendications

1. Brique de balayage par gaz pour des récipients métallurgiques, se composant d'une brique moulée (2) perméable aux gaz qui peut être insérée dans la paroi ou dans le fond du récipient et qui présente une porosité orientée, créée dans une région annulaire (6) de la brique moulée (2), d'une enveloppe de tôle (3) étanche aux gaz, qui entoure partiellement la brique moulée (2) et qui est formée par soudage d'une carcasse en tôle (8) s'étendant autour de la surface périphérique latérale de la brique moulée (2) et d'un couvercle en tôle (9) qui recouvre la surface frontale externe de la brique moulée (2), ainsi que d'un tuyau d'arrivée de gaz (4) qui est soudé au bord d'une ouverture d'entrée de gaz (11) formée au milieu du couvercle en tôle (9), caractérisée en ce qu'il est prévu un espace collecteur annulaire (16) devant la section d'entrée de la région annulaire (6) de porosité orientée, en ce que la région de raccordement du tuyau central d'arrivée de (4) gaz est en communication avec l'espace collecteur annulaire (16) par au moins un canal de jonction (17) qui s'étend parallèlement à la surface frontale externe (5) de la brique moulée (2), et en ce que le canal de jonction (17) débouche obliquement dans l'espace collecteur annulaire (16).

2. Brique de balayage par gaz selon la revendication 1, caractérisée en ce que le canal de jonction (17) est réalisé en forme de spirale.

3. Brique de balayage par gaz selon la revendication 1 ou 2, caractérisée en ce que plusieurs canaux de jonction sont répartis uniformément à distances régulières sur la circonférence, ces canaux débouchant obliquement, sous le même angle, dans l'espace collecteur annulaire (16).

4. Brique de balayage par gaz selon l'une quelconque des revendications 1 à 3, caractérisée en ce que l'ouverture d'entrée du gaz (11) du couvercle en tôle (9) est entourée par un espace d'entrée circulaire (14) et en ce que les canaux de jonction (17) s'étendent entre l'espace d'entrée (14) et l'espace collecteur annulaire (16).

5. Brique de balayage par gaz selon l'une quelconque des revendications 1 à 4, caractérisée en ce que l'espace collecteur annulaire (16), l'espace d'entrée (14), ainsi que les canaux de jonction (17) sont formés par des parties bombées en forme de moulure du couvercle en tôle (9).
